# DEMANDE DE BREVET EUROPEEN

(11) **EP 1 958 544 A2**
(43) Date de publication de la demande: **20.08.2008**
(21) Numéro de dépôt: 07291506.9
(22) Date de dépôt: 12.12.2007
(51) Int. Cl.: A47C 17/84

(54) **Dispositif de guidage pour lits à plateau mobile construit en porte-à-faux sur des poteaux carrés ou rectangulaires**

(30) Priorité: 14.12.2006 FR 0610907
(71) Demandeur: Gerlach, Wolfgang, 85150 Sainte Foy (FR)
(72) Inventeur: Gerlach, Wolfgang, 85150 Sainte Foy (FR)

(57) **Abrégé**

Le dispositif construit autour des poteaux soutenant le lit est constitué d'un support de plateau S par poteau reliant le lit à la structure et circulant sur un coulisseau C présentant sur deux faces opposées et parallèles perpendiculaires au porte-à-faux des rouleaux en quantité suffisante pour autoriser un déplacement vertical du plateau.

Le roulement simultané des rouleaux sur les poteaux-guides P d'une part et sur l'intérieur des supports de plateau d'autre part autorise ce déplacements sans préjudice de la capacité du plateau à se maintenir horizontal.

Ce système selon l'invention est particulièrement destinée à gagner de la place dans les petits logements et à favoriser les espaces à usage polyvalent.

## Description

Le dispositif dont la description suit est destiné aux lits à plateau mobile installés en porte-à- faux. Ce dispositif permet tout à la fois de maintenir le plateau horizontal et de le faire coulisser verticalement à l'aide d'un moyen de traction manuel ou motorisé.

On connaît de tels lits ou mezzanines relevables dont le plateau se déplace devant une structure murale à l'aide d'un chariot à galets à roulements à billes circulant dans un rail intégré à la structure ou sur des tubes métalliques carrés ou rectangulaires maintenus verticaux et faisant office de poteau formant bâti vertical.

Ces chariots ne sont pas réglables en fonction de l'épaisseur réelle du rail ou de la distance entre les faces utiles du tube métallique et entraînent des dysfonctionnements préjudiciables au bon fonctionnement de l'installation.

On connaît aussi de tels lits dont le plateau mobile est encadré par des jambes de force soudées sur des tubes circulaires partiellement gainés d'une couronne de Téflon ou autre produit présentant des caractéristiques similaires et qui circulent le long de poteaux également circulaires formant bâti vertical.

Outre que le la conception implique que les poteaux soient ronds, ce qui peut être préjudiciable à l'esthétique, ce système nécessite des efforts de traction importants et surtout un usinage précis.

Le système selon l'invention est conçu de manière à éviter ces inconvénients. Il se compose de trois éléments que l'on trouvera en principe par paire dans une installation de lit à plateau mobile, sans exclure pour autant des configurations plus complexes:
- Un tube vertical, carré ou rectangulaire, généralement en métal mais d'autres matières sont possibles, de section lui permettant de soutenir sans plier ou flamber le plateau en position horizontale. Nous appellerons ce poteau le poteau-guide. Il est généralement fixé au plafond ou au mur d'appui en partie haute, calé ou fixé au sol en partie basse. On peut imaginer que ce tube soit remplacé par un poteau plein en béton ou en bois.
- Un tube carré ou rectangulaire parallèle au précédent ou tout autre dispositif présentant deux faces internes parallèles aux deux faces parallèles du poteau-guide situées perpendiculairement à l'effort généré par le poids du plateau mobile. Sur cette pièce sont soudés ou fixés de manière appropriée les éléments porteurs du plateau. Nous appellerons cette pièce Support de Plateau.
- Un coulisseau circulant entre le poteau-guide et le support de plateau. Le coulisseau est constitué d'un corps emprisonnant selon diverses configurations des rouleaux ou tubes parallèles entre eux, perpendiculaires au mouvements du plateau, et placés de part et d'autre du poteau-guide sur les faces parallèles perpendiculaires à l'effort généré par le poids du plateau, de telle manière que seule une partie de la circonférence des rouleaux ou tubes porte sur le poteau-guide sur lesdites faces et que vers l'extérieur seule une partie de la circonférence des rouleaux ou tube porte sur l'intérieur du support de plateau, ou, selon le niveau où l'on se trouve, ne porte sur rien.

Le roulement simultané sur les faces du poteau-guide et sur celles de l'intérieur du support de plateau permet un déplacement aisé du plateau mobile, moyennant un moyen de traction adapté, sans être préjudiciable à la capacité du plateau à rester horizontal dans ses déplacements et ses positions de stockage en position haute et de couchage en position basse.

Les deux faces du coulisseau qui ne sont pas pourvues de tubes ou rouleaux sont destinées à glisser sans frottement le long du poteau-guide, sans gêner le passage du support de plateau.

En fonction des tolérances qui régissent les matières employées, profils, rouleaux ou tubes etc ..., on se trouve devant trois possibilités:
- Tube ou rouleau sur un ou des axes fixes ou dont les extrémités sont dans des logements à position prédéterminée sur le coulisseau, celui ci n'étant pas réglable. On se trouve dans le cas des figures 1 et 2 qui représentent en coupe la situation relative des tubes ou rouleaux par rapport à celle du coulisseau C et des parties du support de plateau S :
   La figure 1 représente les tubes retenus par un axe A inséré dans un perçage de diamètre approximativement égal à celui de l'axe, lui même d'un diamètre équivalent à celui de l'intérieur du tube R,
   La figure 2 représente les rouleaux R retenus à chaque extrémité par un logement L de diamètre approximativement égal au diamètre du rouleau,
   On peut également citer l'organisation de rouleaux emprisonnés dans une tôle ajourée, entre la tôle et le poteau-guide, de manière à ne laisser dépasser vers l'extérieur et avec un jeu minime que la partie de la circonférence du rouleau devant être en contact avec le support de plateau.
   La situation correspondant aux figures 1 et 2 est représentée sur la figure 5 dans laquelle le coulisseau C est emprisonné entre le support de plateau S et le poteau-guide P, seules les parties débordantes des rouleaux R faisant contact.
- Tube ou rouleau sur un ou des axes ou dont les extrémités sont dans des logements laissant entre le tube et l'axe ou le rouleau et le logement un jeu suffisant pour absorber les écarts de cote des pièces employées. On se trouve dans le cas des figures 3 et 4, qui représentent en coupe la situation relative des tubes ou rouleaux par rapport à celle du coulisseau C et des parties du support de plateau S :
   La figure 3 représente un des 2 tubes R de même niveau retenus par un axe A de diamètre inférieur à celui de l'intérieur du tube,
   La figure 4 représente un des 2 rouleaux R de même niveau dont le diamètre extérieur est moins important que celui du logement L dans lequel il est retenu,
   On peut également citer l'organisation de rouleaux emprisonnés dans une tôle ajourée, entre la tôle et le poteau-guide, de manière à ne laisser dépasser vers l'extérieur et avec un jeu suffisant pour absorber d'éventuels écarts de cote que la partie de la circonférence du rouleau devant être en contact avec le support de plateau
   On conçoit que pour des raisons pratiques, il puisse être préférable que tous les rouleaux ou tubes d'un même coulisseau soient organisés de la même manière, c'est à dire sans différence entre eux, indépendamment de leur situation par rapport aux différentes parties du dispositif.
   La situation correspondant aux figures 3 et 4 est représentée sur la figure 6 dans laquelle le coulisseau C est emprisonné entre les éléments S1 et S2 du support de plateau S et le poteau-guide P, la pression permettant le contact étant réalisée par les tiges filetées TF10, seules les parties débordantes des rouleaux R faisant contact.
- Tube ou rouleau sur un ou des axes ou dans des logements à position prédéterminée sur un coulisseau de dimension réglable :
   On se trouve dans le cas exprimé par les figures 7 et 8, où une partie C2 du coulisseau peut être rapproché ou éloigné de l'autre partie C3 (et de même C1 par rapport à C4) à l'aide d'un vissage plus ou moins important par une tige filetée TF vissée en I dans C3 et C4, confirmé par deux écrous E1 et E2 faisant office de contre-écrou et où l'écrou et la rondelle en tête de TF se trouvent noyés dans l'épaisseur de C1 ou C2.
   Dans la figure 7, les rouleaux R sont organisés en retrait du niveau des bords C1 à C4 du coulisseau, ce qui implique qu'ils doivent recevoir un support de plateau avec surépaisseur, c'est à dire comportant en regard des rouleaux une pièce soudée ou maintenue de quelque façon que ce soit et permettant d'appuyer sur les rouleaux sans être gêné par le corps du coulisseau. Cette version est représentée sur la figure 9, dans laquelle le coulisseau C comportant des rouleaux R en retrait est encadré par les éléments S1 et S2 du support de plateau eux mêmes doublés par les surépaisseurs SP1 et SP2 et reliés de part et d'autre du poteau-guide P et du coulisseau par des tiges filetées TF10 retenues par des écrous E10.

On a décrit ci-après un mode de réalisation du dispositif dans lequel :
La figure 10 représente le montage des chariots de roulement,
La figure 11 représente l'assemblage des chariots sur un même poteau-guide,
La figure 12 représente le résultat après montage du support de plateau.

Montage des deux chariots de roulement (figure 10):
Chaque chariot est composé de deux bandes de métal, plastique ou bois ou autre C1 et C2 reliées entre elles par des entretoises E soudées, vissées ou collées qui assurent l'équerrage de chaque chariot, sans empiéter sur l'aplomb des tubes R à installer.
Un perçage P1 correspondant au diamètre des axes supportant les tubes est réparti tout au long de chaque bande à raison de deux se faisant face par niveau. Cette disposition permet de monter les tubes en même temps que l'axe.
Celui ci est pris dans les bandes à chaque extrémité. Le tube R est légèrement plus court que la distance entre les bandes C1 et C2.
Cette opération est répétée autant que nécessaire pour constituer les deux chariots et est faite s'il y a lieu avec l'aide d'un chasse-axe CHA.

Installation des deux chariots de part et d'autre du poteau-guide (figure 11):
Les deux chariots sont reliés par les deux côtés sans roulement par des tiges filetées TF dont les écrous et rondelles en tête seront noyés dans les logements
P2, vissés dans C3 et C4 dans un écrou noyé I et qui seront confirmées entre les bandes C2 et C3 d'une part, C1 et C4 d'autre part, par l'interposition de contre-écrous et de rondelles E1 et E2.
   Cette opération a pour but de régler la distance entre les chariots pour que le contact entre les rouleaux R et le poteau-guide P soit optimal tout en maintenant la rigidité de l'ensemble.
   La partie intérieure des côtés sans roulement du coulisseau ainsi constitué doit pouvoir glisser sans obstacle sur les poteaux guides.

Montage des supports de plateau (figure 12) :
Le support de plateau est composé de deux plaques S1 et S2 soit métalliques, soit comportant en regard des rouleaux une face susceptible de rouler sans frottement. Ces plaques sont reliées entre elles par des tiges filetées TF10 recevant entre elles des manchons filetés M destinés à maintenir le réglage et à participer à la rigidité de l'ensemble.
La plaque S1 installée face à la pièce ou doit être posé le lit à plateau mobile comporte un bras soudé B qui supportera un côté du lit.
Les plaques sont ainsi installées de part et d'autre du coulisseau et serrées par les dispositifs de réglage de telle manière que l'ensemble lorsqu'il sera mis en mouvement circule sans difficultés le long du poteau-guide P tout en s'opposant au porte-à-faux généré par le poids déporté du plateau.
Les côtés du coulisseau qui ne comportent pas de rouleau font office de guides du support de plateau.

Dispositifs de réglage de la course (figures 13 et 14) :
Quand le plateau est tracté verticalement, à tout déplacement « D » du plateau doit correspondre un déplacement « D/2 » du coulisseau.
En raison des écarts cumulés générés par les frottements, le poids des constituants, il y a avantage à contrôler que les déplacements n'entraînent pas de distorsion et de maintenir à zéro cet écart au cours de chaque trajet.

Ainsi, conformément à la figure 13, on peut installer un ensemble de croisillons CR dont une extrémité T est fixée en partie basse, l'autre extrémité est fixée sur le support de plateau S en F. La jonction entre les croisillons située en K est solidaire du coulisseau C et à égale distance en permanence de T et de F.

On peut avantageusement utiliser le système de câble et poulies, tel qu'il figure sur la figure 14. Deux poulies B1 et B2 sont fixées aux extrémités haute et basse d'une des faces du coulisseau C. Un câble CA est fixé en partie haute au bâti ou à la structure en T2, passe sous la poulie B2, puis sur la poulie B1 et se trouve fixé en partie basse au bâti ou à la structure en T1. Au cours de son parcourt entre B1 et B2, le câble est solidaire en F du support de plateau.

## Revendications

1. Dispositif de guidage pour lit à plateau mobile de conception en porte à faux , destiné à assurer le déplacement vertical du plateau en le maintenant horizontal et stable devant une structure murale verticale intégrant des tubes ou poteaux dont deux au moins sont des tubes ou poteaux-guides **caractérisé en ce que** chacun des poteaux-guides P est vertical, carré ou rectangulaire, d'une section suffisante pour ni plier ni flamber et est encadré, sans qu'il y ait contact, sur son périmètre ou sur une partie de son périmètre, par un dispositif, relié par une fixation indéformable au plateau, appelé Support de Plateau S, tel que tube carré ou rectangulaire ou tel que plats parallèles reliés entre eux, présentant deux faces parallèles internes faisant face aux faces parallèles correspondantes du poteau-guide P situées perpendiculairement à l'effort présenté par le poids du plateau, lequel poteau-guide reçoit, par ailleurs, sur chacune de ces mêmes faces un élément de coulisseau C circulant entre le poteau P er le support de plateau S, ce coulisseau étant constitué d'un corps emprisonnant selon diverses configurations des rouleaux R ou des tubes, parallèles entre eux et perpendiculaires au mouvement du plateau de telle manière qu'à tout moment du déplacement, seule une génératrice de chaque rouleau ou tube porte sur le poteau-guide P tandis que la génératrice opposée , soit porte sur la face interne correspondante du Support de Plateau S, soit, selon le niveau de déplacement du plateau, échappe au contact du Support de Plateau.

2. Dispositif de guidage selon la revendication 1 **caractérisé en ce que** le support de plateau S comporte un ou deux patins SP1 et SP2 en saillie vers l'intérieur face au coulisseau C et dont le rôle est d'assurer, selon la configuration de l'ensemble, le contact avec les rouleaux tout en simplifiant le problème de montage, soit que SP1 et/ou SP2 soient soudés dans le support de plateau, soit qu'un patin au moins soit réglable et susceptible d'être éloigné ou rapproché des faces internes du support de plateau.

3. Dispositif de guidage selon la revendication 1 ou la revendication 2 **caractérisé en ce que** les rouleaux ou les tubes transversaux montés sur les coulisseaux C sont montés avec un jeu suffisant dans les logements ou sur les axes ou dans les ouvertures de la tôle ajourée pour permettre la réalisation du système avec des matériaux standard.

4. Dispositif de guidage selon la revendication 1 ou la revendication 2 **caractérisé en ce que** les rouleaux ou tubes transversaux montés sur les coulisseaux C sont montés avec un très faible jeu dans les logements ou sur les axes ou dans les ouvertures de la tôle ajourée et impliquent la réalisation du système avec des matériaux spécifiques.

5. Dispositif de guidage selon les revendications 1 à 3 **caractérisé en ce que** le support de plateau S est de dimensions réglables, par un dispositif par exemple à vissage, afin de pouvoir en serrer les faces internes sur les rouleaux ou tubes des coulisseaux, ces rouleaux ou tubes venant eux-mêmes au contact du poteau -guide P.

6. Dispositif de guidage selon les revendications 1 à 3 **caractérisé en ce que** le support de plateau S et le coulisseau C sont tous deux de dimensions réglables, par des dispositifs par exemple à vissage, afin de serrer les tubes ou rouleaux sur le poteau-guide P en rapprochant entre eux les éléments de coulisseau C situés de part et d'autre du poteau-guide, d'une part, puis les faces internes du support de plateau S sur les tubes ou rouleaux, d'autre part.

7. Dispositif de réglage permanent de la course selon les revendications 1 à 6 **caractérisé en ce qu'**il est constitué d'au moins un jeu de croisillons CR par poteau-guide dont une extrémité est fixée en partie basse au bâti ou à la structure en T, l'autre extrémité F étant solidaire du support de plateau S et la jonction située à égale distance des deux extrémités F et T étant fixée au coulisseau en K. Dans ces conditions, le déplacement du coulisseau C est maintenu à la moitié du déplacement du support de plateau.

8. Dispositif de réglage permanent de la course selon les revendications 1 à 6 **caractérisé en ce qu'**il est constitué, sur au moins une face de chaque poteau-guide P, de deux poulies B1 et B2 fixées aux extrémités haute et basse du coulisseau C et d'un câble ou une corde ou une sangle CA fixé en partie haute au bâti ou à la structure en T2, passant sous la poulie B2 située en bas du coulisseau, puis sur la poulie B1 située en haut du coulisseau et rejoignant le point de fixation T1 en partie basse du bâti ou de la structure. Dans la section se trouvant entre B1 et B2, le câble, la corde ou la sangle est fixé au support de plateau en F et maintient ainsi le déplacement du coulisseau C à la moitié de celui du support de plateau S.

9. Dispositif de réglage permanent simplifié de la course selon les revendications 1 à 6 **caractérisé en ce qu'**il est constitué, sur au moins une face de chaque poteau-guide P, d'une poulie B2 fixée en partie basse du coulisseau C et d'un câble ou corde ou sangle fixé en partie haute au bâti ou à la structure en T2, passant sous B2 et remontant à son point de fixation F sur le support de plateau.
